# EUROPÄISCHE PATENTSCHRIFT

(11) **EP 1 255 882 B1**
(45) Veröffentlichungstag und Bekanntmachung des Hinweises auf die Patenterteilung: **29.09.2004**
(21) Anmeldenummer: 01916982.0
(22) Anmeldetag: 10.02.2001
(51) Int. Cl.: D01G 15/88, D01G 19/10

(54) **GARNITUR FÜR EINE KÄMM-MASCHINE**
FITTING FOR A COMBING MACHINE
GARNITURE POUR PEIGNEUSE

(30) Priorität: 19.02.2000 DE 10007738
(43) Veröffentlichungstag der Anmeldung: 13.11.2002
(73) Patentinhaber: Staedtler & Uhl, D-91126 Schwabach (DE)
(72) Erfinder: HENNINGER, Friedrich, 91604 Flachslanden (DE)
(74) Vertreter: Schneck, Herbert, Dipl.-Phys., Dr.
(86) Internationale Anmeldenummer: PCT/EP2001/001473
(87) Internationale Veröffentlichungsnummer: WO 2001/061089

(56) Entgegenhaltungen:
- EP-A- 0 322 472
- EP-A- 0 557 698
- CH-A- 319 180
- FR-A- 536 462

## Beschreibung

Die Erfindung richtet sich auf eine Garnitur für eine Kämm-Maschine in Form gestanzter oder geprägter Nadeln, eines Sägezahn-Segments oder eines Sägezahn-Bandes.

Garnituren der gattungsgemäßen Art finden in Maschinen der Textilverarbeitung und Textilbearbeitung ihren Einsatz, wobei ein Faserband ausgekämmt wird, um die Fasern zu orientieren und Verunreinigungen zu entfernen.

Hiervon ausgehend liegt der Erfindung die Aufgabe zugrunde, das Ergebnis zu verbessern, insbesondere ausgekämmte Kurzfasern und Verunreinigungen zuverlässig zurückzuhalten.

Diese Aufgabe wird erfindungsgemäß dadurch gelöst, daß die Zähne bzw. die Nadeln im Bereich ihres freien Vorstandes gegen die Kämmrichtung verschränkt sind.

Durch diese erfindungsgemäße Ausgestaltung wird erreicht, daß die Fasern sich leicht durch die Garnitur ziehen lassen und andererseits wird der Abstreif- und Rückhalteeffekt dadurch erhöht, daß die projizierte freie Durchgangsfläche verringert wird. Dadurch reduziert sich der Kämmling in seinem absoluten Wert, was kämmtechnisch noch wichtiger ist als die Reduzierung des Langfaseranteils im Kämmling. Die Schalenteile verklemmen sich weniger und die Garnitur setzt sich deshalb weniger stark zu. Durch eine geringere Beanspruchung des gesamten Kammes wird eine höhere Lebensdauer erreicht.

In weiterer Ausgestaltung der Erfindung ist vorgesehen, daß bei dem Sägezahn-Segment oder einem Sägezahn-Band in Längsrichtung aufeinanderfolgende Zähne abwechselnd in unterschiedliche Richtungen verschränkt sind.

Bei einer Garnitur aus gestanzten oder geprägten Nadeln kann vorgesehen sein, daß die nebeneinander angeordneten Nadeln eines Nadelstreifens bzw. Fixkamms in die gleiche Richtung verschränkt sind, d.h. sie laufen zueinander parallel.

Bei Kreiskämmen ist es an sich bekannt, Sägezahnsegmente oder Riegel von Sägezahnsegmenten zur Kämmrichtung leicht schräg zu stellen. Eine erfindungsgemäße Ausgestaltung sieht vor, dieser Schrägstellung die Verschränkung der Nadelspitzen zu überlagern.

Nachfolgend wird die Erfindung anhand bevorzugter Ausführungsbeispiele in Verbindung mit der Zeichnung näher erläutert. Dabei zeigen:
Fig. 1 eine Seitenansicht eines erfindungsgemäßen Sägezahn-Drahtes,
Fig. 2 einen Schnitt längs der Linie II-II in Fig. 1,
Fig. 3 einen Schnitt längs der Linie III-III in Fig. 1,
Fig. 4 eine vergrößerte Darstellung des Bereich IV in Fig. 2,
Fig. 5 eine teilweise aufgebrochene Darstellung eines Fixkamms mit gestanzten Nadeln,
Fig. 6 eine Draufsicht auf die Schmalseite des Fixkamms, und
Fig. 7 eine Seitenansicht.

In Fig. 1 bis 4 ist ein endloser Sägezahn-Draht bzw. ein Sägezahnstanzteil ausschnittsweise dargestellt, der ein Basisband 2 und eine Mehrzahl sich von diesem nach oben erstreckender Zähne 3 aufweist. Herkömmlicherweise liegen diese Zähne 3 parallel zueinander ausgerichtet in einer Ebene.

Erfindungsgemäß ist demgegenüber vorgesehen, daß der freie Vorstand der Zähne 3 oberhalb des Basisbandes 2 bezogen auf die Kämmrichtung (Pfeil 4), also auf die Richtung der Relativbewegung zwischen Faserband und Zähnen 3, verschränkt. Dies bedeutet, daß die Zähne 3 relativ zu dieser Richtung (Pfeil 4) bzw. zur Längsachse 5 des Basisbandes 2 um einen Winkel α bzw. β ausgelenkt sind. Die Zähne 3 sind also um ihre Längsachse verschwenkt, d.h. bei einem Rundkamm um eine radiale Achse und bei einem Fixkamm um eine Achse senkrecht zur Längserstreckung. Im Ausführungsbeispiel sind die Winkel α und β gleich groß, erstrecken sich jedoch in entgegengesetzte Richtungen bezogen auf die Längsachse 5. Mit anderen Worten sind die Zähne 3 abwechselnd nach links und nach rechts ausgelenkt bzw. verschränkt.

In Fig. 5 bis 7 ist ein Fixkamm dargestellt, der eine Mehrzahl von Nadeln 3' aufweist, welche in einer Reihe nebeneinander angeordnet sind und von zwei Deckblechen 6, 7 abgedeckt sind.

Die Nadeln 3' weisen einen freien Nadelvorstand 8 auf, d.h. einen kämmaktiven Bereich, der nicht von den Deckblechen 6, 7 abgedeckt ist. Im Bereich dieses freien Nadelvorstandes 8 sind die Nadeln, bei welchen es sich um gestanzte Blechteile handelt, verschränkt, d.h. gegen ihre Grundebene um den jeweils gleichen Winkel verbogen.

## Patentansprüche

1. Garnitur für eine Kämm-Maschine in Form gestanzter oder geprägter Nadeln, eines Sägezahn-Segments oder eines Sägezahn-Bandes, **dadurch gekennzeichnet, daß** die Zähne (3) bzw. die Nadeln (3') im Bereich ihres freien Vorstandes (8) gegen die Kämmrichtung (Pfeil 4) durch Verschwenken um ihre Längsachse verschwenkt sind.

2. Garnitur nach Anspruch 1, **dadurch gekennzeichnet, daß** in Längsrichtung gesehen aufeinanderfolgende Zähne (3) abwechselnd in unterschiedliche Richtungen verschränkt sind.

3. Garnitur nach Anspruch 1 oder 2, **dadurch gekennzeichnet, daß** der Anstellwinkel α bzw. β der Zähne (3) zur Kämmrichtung (Pfeil 4) 0,5° bis 15°, insbesondere 1° bis 12°, insbesondere 2,5° bis 10°, vorzugsweise 5° bis 10° beträgt.

4. Garnitur nach Anspruch 1, **dadurch gekennzeichnet, daß** die Zähne (3) jeweils in die gleiche Richtung schräg gestellt sind.

5. Garnitur nach Anspruch 2, **dadurch gekennzeichnet, daß** die jeweils in unterschiedliche Richtung schräg gestellten Zähne (3) paarweise angeordnet sind.

6. Garnitur nach Anspruch 1, **dadurch gekennzeichnet, daß** die Zähne (3) in Kämmrichtung (Pfeil 4) gesehen zueinander versetzt angeordnet sind.

7. Garnitur nach einem der Ansprüche 1 bis 6, insbesondere für einen Kreiskamm, **dadurch gekennzeichnet, daß** die die Garnitur tragenden Segmente zur Kämmrichtung schräggestellt sind, wobei die Schrägstellung zur Kämmrichtung (Pfeil 4) insbesondere 0,5° bis 10°, insbesondere 1,5° bis 8°, vorzugsweise 2,5° bis 5° beträgt

## Claims

1. Fitting for a combing machine, in the form of punched or stamped needles, a sawtooth segment or a sawtooth strip, **characterised in that** the teeth (3) or the needles (3') are rotated in the region of their free projection (8) counter to the combing direction (arrow 4) by being rotated about their longitudinal axis.

2. Fitting according to claim 1, **characterised in that**, viewed in the longitudinal direction, successive teeth (3) are set alternately in different directions.

3. Fitting according to either claim 1 or claim 2, **characterised in that** the setting angle α or β of the teeth (3) to the combing direction (arrow 4) is 0.5° to 15°, in particular 1° to 12°, especially 2.5° to 10°, preferably 5° to 10°.

4. Fitting according to claim 1, **characterised in that** each of the teeth (3) is inclined in the same direction.

5. Fitting according to claim 2, **characterised in that** the respective teeth (3) inclined in different directions are arranged in pairs.

6. Fitting according to claim 1, **characterised in that** the teeth (3), viewed in the combing direction (arrow 4), are arranged offset to one another.

7. Fitting according to any one of claims 1 to 6, in particular for a circular comb, **characterised in that** the segments carrying the fitting are inclined to the combing direction, the inclination to the combing direction (arrow 4) being, in particular, 0.5° to 10°, especially 1.5° to 8°, preferably 2.5° to 5°.

## Revendications

1. Garniture pour une peigneuse sous forme d'aiguilles poinçonnées ou frappées, d'un segment ou d'une bande en dents de scie, **caractérisée en ce que** les dents (3) et/ou les aiguilles (3') sont tournées dans la région de leur extrémité libre (8) contre sens du peignage (flèche 4) par inclinaison par rapport à leur axe longitudinal.

2. Garniture selon la revendication 1, **caractérisée en ce que** les dents (3) successives vues dans le sens de la longueur sont rétrécies alternativement dans des directions différentes.

3. Garniture selon la revendication 1 ou 2, **caractérisée en ce que** l'angle de disposition α et/ou β des dents (3) par rapport au sens du peignage (flèche 4) est de 0,5° à 15°, en particulier de 1° à 12°, en particulier de 2,5° à 10°, de préférence de 5° à 10°.

4. Garniture selon la revendication 1, **caractérisée en ce que** les dents (3) sont chacune inclinées dans la même direction.

5. Garniture selon la revendication 2, **caractérisée en ce que** les dents inclinées chacune dans des directions différentes sont disposées par paires.

6. Garniture selon la revendication 1, **caractérisée en ce que** les dents (3) vues dans le sens du peignage (flèche 4) sont décalées les unes par rapport aux autres.

7. Garniture selon l'une quelconque des revendications 1 à 6,en particulier pour un peigne circulaire, **caractérisée en ce que** les segments portant la garniture sont inclinés par rapport sens du peignage (flèche 4), l'inclinaison par rapport au sens du peignage (flèche 4) étant en particulier de 0,5° à 10°, en particulier de 1,5° à 8°, de préférence de 2,5° à 5°.
